# EUROPÄISCHE PATENTSCHRIFT

(11) **EP 0 092 835 B1**
(45) Veröffentlichungstag und Bekanntmachung des Hinweises auf die Patenterteilung: **26.03.1986**
(21) Anmeldenummer: 83104047.2
(22) Anmeldetag: 25.04.1983
(51) Int. Cl.: B29C 67/00, B26F 3/08

(54) **Schneidgerät**
Cutting device
Appareil à couper

(30) Priorität: 26.04.1982 DE 3215503
(43) Veröffentlichungstag der Anmeldung: 02.11.1983
(73) Patentinhaber: Wenger, Helmut, D-85402 Kranzberg (DE)
(72) Erfinder: Wenger, Helmut, D-85402 Kranzberg (DE)
(74) Vertreter: Grünecker, Kinkeldey, Stockmair & Schwanhäusser Anwaltssozietät

## Beschreibung

Die Erfindung bezieht sich auf ein elektrisch beheiztes Schneidgerät zum Schneiden von Gummi und Kunststoffen mit einem aus Flachmaterial bestehenden stromdurchflossenen Messer, das im wesentlichen U-förmig mit zwei Schenkeln ausgebildet ist, deren freie Enden mit den beiden Polen einer Speisestromquelle verbunden sind.

Bei einem bekannten Schneidgerät dieser Art (DE-B 1 943189) ist das Messer in Form einer ebenen, in Schneidrichtung verlaufenden U-förmigen Klinge ausgebildet, deren Schenkel im Verbindungsbereich mit einer V-förmigen oder spitzwinkligen Schneidkante enden. Hierbei ist das Messer aus Flachmaterial hergestellt, und zur Erzielung der spitzwinkligen Schneidkante ist dieses Flachmaterial senkrecht zu seiner Ebene abgebogen. Ein derartiges Schneidgerät ermöglicht ein abfallfreies Schneiden von Gummi und Kunststoffen, sofern die Schneidstelle bzw. die Schnittlinie frei zugänglich ist. Bei schwerzugänglichen Schneidstellen, beispielsweise beim Heraustrennen von geklebten Scheiben von Kraftfahrzeugen, ist die Anwendung dieses bekannten Messers schwierig, wenn nicht sogar unmöglich.

Es ist weiterhin ein Schneidgerät bekannt (DE-B 1515 265), bei dem ein an den Enden von Elektrodenstäben befestigtes Messer eine V-förmige Klinge aufweist, die ebenfalls aus Flachmaterial besteht, jedoch in seiner eigenen Ebene V-förmig gebogen ist. An den freien Enden dieses V-förmigen Messers sind an eine Abschrägung der Elektrodenstäbe angepaßte Schenkel befestigt, so daß sich insgesamt eine W-förmige Form des Messers ergibt. Dieses Messer ist jedoch ebenfalls nicht zum Schneiden an schwerzugänglichen Schneidstellen geeignet, sondern dient vorzugsweise zum Abschneiden von vorstehenden Angußkegeln.

Der Erfindung liegt die Aufgabe zugrunde, ein Schneidgerät der eingangs genannten Art zu schaffen, das auch das Schneiden von Material an schwerzugänglichen Stellen ermöglicht.

Diese Aufgabe wird durch die im kennzeichnenden Teil des Anspruchs 1 angegebenen Merkmale gelöst.

Vorteilhafte Ausgestaltungen und Weiterbildungen der Erfindung ergeben sich aus den Unteransprüchen.

Das erfindungsgemäße Schneidgerät ermöglicht aufgrund seiner abgewinkelten Form das Schneiden selbst an schwerzugänglichen Stellen, beispielsweise das Ausschneiden von verklebten Scheiben von Kraftfahrzeugen, wobei die stärkste Erhitzung an dem in Schneidrichtung vorn liegenden Schenkel in dessen Biegungsbereich und benachbart hierzu auftritt. Dies ist insbesondere bei dem Ausschneiden von verklebten Fensterscheiben vorteilhaft, da hierbei im Biegungsbereich, d. h. in der Kante des die Scheibe aufnehmenden Falzes, beim Schneiden eine Materialanhäufung auftritt, die zu einer raschen Wärmeabfuhr und damit zu einer Abkühlung des Messers in einem Bereich führt, der gerade die höchste Temperatur aufweisen sollte. Durch die Verringerung der Breite des Schenkels an dieser Stelle und/oder an anderen Stellen, an denen je nach Anwendungsfall eine vergrößerte Wärmeabfuhr auftritt, kann die Wärmeverteilung sehr genau gesteuert werden.

Gemäß einer weiteren vorteilhaften Ausgestaltung der Erfindung ist eine Kühlvorrichtung vorgesehen, die den außerhalb des Schneidbereiches liegenden Teil des Messers kühlt, so daß eine weitere Wärmekonzentration auf den Schneidbereich selbst erfolgt, da die heißeren Bereiche des Messers einen größeren Widerstand aufweisen.

Da zu einer ausreichenden Erhitzung des Messers eine erhebliche Leistung erforderlich ist, wird das Schneidgerät vorzugsweise über mit einer Speisestromquelle verbundene Leitungen gespeist, da andernfalls bei Anordnung eines Transformators in dem Schneidgerät selbst das Gewicht des Schneidgerätes zu groß werden würde. Dies setzt ein Schalten der Stromversorgung des Messers im Stromkreis des Messers selbst voraus, d. h. auf der Sekundärseite eines die Speisestromquelle bildenden Transformators. Um Probleme hinsichtlich der Kontaktgabe bei derartig hohen Strömen zu vermeiden, ist der Schalter vorzugsweise in Form eines in Ausschaltrichtung vorgespannten Betätigungshebels ausgebildet, der eine Kontaktplatte trägt, die an einem Ende mit einem Kontakt versehen ist, der mit einem festen Kontakt zusammenwirkt. Dieser Kontakt ist beispielsweise mit der Speiseleitung verbunden, und die Kontaktplatte selbst ist in diesem Fall über eine flexible Litze mit dem einen Kontaktstück verbunden. Auf diese Weise werden die bei anderen Schaltern erforderlichen zwei Stromübergänge über Kontaktflächen vermieden.

Die Kühlvorrichtung ist vorzugsweise in Abhängigkeit von der Betätigung des Schalters ein-und ausschaltbar, wobei zu diesem Zweck an sich bekannte Detektoren für den Spannungsabfall längs der Sekundärwicklung des Transformators und/oder den auf der Sekundärseite fließenden Strom vorgesehen sind.

Um eine Wärmeübertragung von dem Messer auf das Gehäuse des Schneidgerätes so weit wie möglich zu verringern, können weiterhin in den Kontaktstücken im Bereich zwischen dem Gehäuse und den die Messer einklemmenden Klemmplatten Aussparungen vorgesehen sein, die den Wärmeübergang verringern.

Gemäß einer weiteren bevorzugten Ausgestaltung der Erfindung sind die Kontaktstücke in einer Richtung von dem Schneidmesser fort in ihrer Längsrichtung vorgespannt, um eine Kompensation der größeren Wärmeausdehnung des sich stärker erwärmenden, die Schneidkante aufweisenden Schenkels des Messers zu erzielen. Der die Schneidkante tragende Schenkel des Messers wird mit Hilfe der Klemmplatte an dem zugehörigen Kontaktstück festgeklemmt, während dieses Kontaktstück gegen die Wirkung der Vorspannung aus dem Gehäuse herausgezogen ist. Um eine beliebige Einspannung der Messer zu ermöglichen, ist hierbei vorzugsweise vorgesehen, daß beide Kontaktstücke elastisch in das Innere des Gehäuses hinein vorgespannt sind, so daß die Schneidrichtung des Schneidgerätes bezogen auf das Gehäuse bzw. die Lage des Schalters beliebig wählbar ist.

Das Schneidgerät kann hierbei einen in der Mitte angeordneten Träger in Form eines Stabes mit rechteckigem oder quadratischem Querschnitt aus wärmebeständigem Isoliermaterial aufweisen, der im vorderen Bereich des Gehäuses mit in Axialrichtung verlaufenden Nuten versehen ist, in denen Verlängerungen der Kontaktstücke gleiten können. Diese Verlängerungen der Kontaktstücke weisen Langlöcher auf, durch die hindurch in dem Träger befestigte Schraubbolzen laufen, auf die oberhalb der Verlängerungen der Kontaktstücke Scheiben und Muttern aufgesetzt sind, die so weit angezogen sind, daß eine Verschiebbarkeit der Verlängerungen der Kontaktstücke in den Nuten des Trägers ermöglicht wird. Die Kontaktstücke sind mit den Speiseleitungen über flexible Litzen verbunden, die die Bewegung der Kontaktstücke nicht behindern.

Bei Verwendung eines im wesentlichen mittig angeordneten Trägers kann das Gehäuse als Hülse ausgebildet und über den Träger geschoben sein, so daß das Gehäuse an den Schmalseiten des Trägers durch Schrauben befestigbar ist, die in Gewindebohrungen in dem Träger eingeschraubt sind. Hierdurch ergibt sich ein sehr kompakter und robuster Aufbau, der sehr hohe Schneidkräfte ermöglicht.

Die Erfindung wird im folgenden anhand eines in der Zeichnung dargestellten Ausführungsbeispiels noch näher erläutert.

In der Zeichnung zeigen :
Figur 1 eine Seitenansicht einer Ausführungsform des Schneidgerätes,
Figur 2 eine teilweise geschnittene Draufsicht auf das Schneidgerät gemäß Fig. 1,
Figur 3a bis 3d eine erste Ausführungsform eines Schneidmessers des Schneidgerätes nach den Fig. 1 und 2,
Figur 4a bis 4d eine zweite Ausführungsform eines Messers für das Schneidgerät gemäß den Fig. 1 und 2,
Figur 5 eine teilweise weggebrochen dargestellte Draufsicht auf eine weitere Ausführungsform des Schneidgerätes, wobei die obere Hälfte des Gehäuses fortgelassen ist,
Figur 6 eine teilweise weggebrochene Längsschnittansicht unter einem rechten Winkel zur Fig. 5,
Figur 7 eine der Fig. 5 entsprechende Ausführungsform des Schneidgerätes mit einer Kühlvorrichtung,
Figur 8 eine Schnittansicht entlang des Linie VIII-VIII nach Fig. 5 bei Betrachtung in Richtung der Pfeile, wobei der Schalter fortgelassen ist.

Die in den Fig. 1 und 2 gezeigte Ausführungsform des elektrisch beheizten Schneidgerätes weist ein Gehäuse 1 auf, an dem Kontaktstücke 2 befestigt sind, die mit Klemmplatten 3 zusammenwirken, um ein Messer 6 einzuspannen. Die Klemmplatten 3 werden mit Hilfe von Schrauben, 4, 5 gegen das auf den Kontaktstücken 2 aufliegende Messer gedrückt und ergeben einen sicheren elektrischen Kontakt.

Durch das Gehäuse hindurch erstrecken sich elektrische Speiseleitungen 9, 10 sowie ein Schlauch 11, der eine noch zu erläuternde Kühlvorrichtung 7 mit Kühlluft speist.

Die Speiseleitung 9 ist direkt mit dem einen Kontaktstück 2 verbunden, während die andere Speiseleitung 10 über einen durch einen Betätigungshebel 8 betätigbaren Schalter mit dem anderen Kontaktstück 2 verbindbar ist. Im Hinblick auf die relativ großen durch das Messer fließenden Ströme besteht der Schalter aus einer in dem Betätigungshebel 8 eingebetteten Kontaktplatte 11, die mit dem zugeordneten Kontaktstück 2 über eine biegsame Litze 12 verbunden ist und einen Kontakt .aufweist, der mit einem festen Kontakt 13 bei Betätigung des Betätigungshebels in Kontakt gebracht werden kann. Der Betätigungshebel ist durch eine Feder 14 derart vorgespannt, daß der Stromkreis von der Speiseleitung 10 zum zugeordneten Kontaktstück 2 unterbrochen wird.

Oberhalb des Messers 6 erstreckt sich das freie Ende eines Kühlrohres 7, das mit auf die Klemmplatten und das Messer gerichteten Luftauslaßöffnungen versehen ist. Im Betrieb wird über den Schlauch 11 Kühlluft in das Kühlrohr 7 eingespeist, so daß nicht in Schneideingriff befindliche Teile des Messers 6 gekühlt werden. Auf diese Weise werden die Bereiche des Messers, die sich außerhalb der eigentlichen Schnittstelle befinden, auf einer niedrigen Temperatur gehalten, so daß aufgrund der Widerstandserhöhung in den übrigen Bereichen des Messers die Wärmeabgabe in diesen anderen Bereichen konzentriert ist.

Wie dies aus den Fig. 1 und 2 sowie insbesondere aus den Fig. 3a bis 3d und 4a bis 4d zu erkennen ist, weist das Messer 6 einen abgewinkelten Abschnitt 6a auf, der unter einem beliebigen Winkel zum übrigen Bereich des Messers verlaufen kann. Der in den Zeichnungen dargestellte Fall einer rechtwinkligen Abbiegung stellt nur einen Sonderfall dar, der beispielsweise für den bereits genannten Anwendungsfall des Herausschneidens von verklebten Kraftfahrzeugscheiben geeignet ist. Wie dies aus den Fig. 3a und 3b sowie 4a und 4b zu erkennen ist, ist die Breite des in Schneidrichtung vorne liegenden Schenkels 6b des Messers im Biegungsbereich sowie benachbart hierzu verringert, so daß hier eine Wärmekonzentration auftritt. Dies ist insbesondere deshalb vorteilhaft, weil in diesem Bereich beim Schneiden eine Materialanhäufung auftritt, die eine vergleichsweise stärkere Wärmeabfuhr ergibt.

Selbstverständlich kann diese Verringerung der Breite zusätzlich zum Biegungsbereich an anderen Bereichen des in Schneidrichtung vorn liegenden Schenkels vorgesehen sein, so daß eine entsprechende Anpassung des Messers an die Schneidbedingungen und die hierbei auftretende Wärmeabfuhr möglich ist.

Wie dies aus den Fig. 3b und 4b weiterhin zu erkennen ist, ergibt sich durch die Verringerung der Breite eine Schneidspitze in dem abgebogenen Bereich 6a, die das Eindringen des Messers in das zu schneidende Material erleichtert.

Der die beiden Schenkel 6b und 6c des Messers verbindende abgebogene Bereich 6a kann in der in Fig. 3b ersichtlichen Weise entweder gleichschenklig spitzwinklig oder gemäß Fig. 4b unsymmetrisch ausgebildet sein, je nach Anwendungszweck.

Zur Vermeidung eines Wärmeüberganges von dem Messer bzw. von den Kontaktstücken 2 auf das Gehäuse 1 sind die Kontaktstücke 2 mit Aussparungen versehen, die in Fig. 2 als kreisrunde Öffnungen 15 dargestellt sind. Diese Öffnungen 15 verringern den Wärmeübergang durch die Kontaktstücke erheblich, führen aber nicht zu einer wesentlichen Vergrößerung des Widerstandes der Kontaktstücke, deren Abmessungen hauptsächlich durch die auftretenden mechanischen Beanspruchungen beim Schneiden bestimmt sind. Diese Bohrungen 15 ergeben, insbesondere in Verbindung mit der Kühlluft aus dem Kühlrohr 7, eine wesentliche Verringerung der Erwärmung des Gehäuses 1. Die Einspeisung der Kühlluft in den Schlauch 11 kann in Abhängigkeit von der Betätigung des Schalters über den Speisestromkreis der Messer gesteuert werden, wobei die Kühlluftzufuhr im ausgeschalteten Zustand gegebenenfalls unterbrochen oder in ihrer Menge reduziert werden kann.

In den Fig. 5 bis 8 ist eine weitere Ausführungsform des Schneidgerätes dargestellt, das sowohl für die Verwendung mit geraden als auch gebogenen Messern geeignet ist. Diese Ausführungsform des Schneidgerätes unterscheidet sich von der vorstehend beschriebenen Ausführungsform nach den Fig. 1 und 2 insbesondere dadurch, daß die Kontaktstücke 2a nicht an dem Gehäuse 1a selbst befestigt sind, sondern gleitend an einem Träger 100, der im wesentlichen mittig in dem Gehäuse 1a angeordnet ist, geführt sind. Dieser Träger weist, wie dies insbesondere aus Fig. 8 zu erkennen ist, einen viereckigen, beispielsweise rechteckigen. Querschnitt auf und ist mit Nuten 106 versehen, in denen Verlängerungen 101 der Kontaktstücke 2a geführt sind. Diese Verlängerungen weisen Langlöcher 101a auf, durch die hindurch Schraubbolzen 103 ragen, die in Gewindebohrungen dem Träger 100 eingeschraubt sind. Oberhalb der Verlängerungen 101 sind auf die Schraubbolzen 103 selbstsichernde Muttern 104 aufgeschraubt, wobei zwischen den Muttern 104 und den Verlängerungen 101 Gleitscheiben angeordnet sind, die eine Verschiebung der Verlängerungen 101 in Längsrichtung ermöglichen. Die Verlängerungen 101 weisen auf ihren von den Kontaktstücken 2a abgewandten Enden Längsbohrungen 107 auf, die in das jeweils hintere Langloch 101a münden. In diese Längsbohrungen 107 sind Federn eingesetzt, die sich an ihren hinteren Enden an in den Verlängerungen 101 befestigten Enden von biegsamen Litzen 12a bzw. 12b abstützen. Das vordere Ende dieser Federn 107 stützt sich gegen die jeweiligen Schraubbolzen 103 ab, so daß die Kontaktstücke nach hinten hin in das Gehäuse hinein vorgespannt werden.

Das Einspannen des Schneidmessers mit Hilfe der Klemmplatten 3a und der Schrauben 4 erfolgt derart, daß das den schneidenden Schenkel des Messers tragende Kontaktstück gegen die Vorspannung der Feder 107 aus dem Gehäuse herausgezogen ist, so daß der die Schneidkante aufweisende Schenkel auch bei einer durch die Erwärmung hervorgerufenen Ausdehnung durch die Wirkung der Feder 107 immer straff gespannt gehalten wird und ein einwandfreier sauberer Schnitt möglich ist.

Die freien Enden der biegsamen Litzen 12a. 12b sind in einer einen Teil des Schalters bildenden Kontaktplatte 11a bzw. in einem festen Anschlußstück 13b befestigt.

Die Kontaktplatte 11a bildet einen Teil des bereits beschriebenen Schalters, der jedoch ebenfalls gegenüber der Ausführungsform nach den Fig. 1 und 2 abgeändert ist. Bei der Ausführungsform nach den Fig. 5 bis 8 ist der Betätigungshebel 8a an der Kontaktplatte 11a über ein Federblatt 110 und zwei Schrauben 111, 112 befestigt, wobei die Schraube 111 durch eine Bohrung in dem Federblatt hindurch in eine Gewindebohrung in dem Betätigungshebel 8a eingeschraubt ist, während die Schraube 112 durch eine Langlochbohrung in dem Federblatt hindurch in die Kontaktplatte 11a eingeschraubt ist. Durch diese Ausgestaltung des Schalters wird eine weitere Bewegung des Betätigungshebels 8a nach dem Schließen der Kontakte an der Kontaktplatte 11 a bzw. einem den festen Kontakt tragenden Anschlußstück 13a ermöglicht, so daß eine weiter Verbesserung der Kontaktgabe erzielt wird.

Die Kontaktplatte 11 ist wie bei der Ausführungsform nach den Fig. 1 und 2 in einem U-förmigen Bügel 120 mit Hilfe einer Schraube 121 schwenkbar gelagert. Der Bügel 120 ist bei der Ausführungsform nach den Fig. 5 bis 8 ebenso wie alle anderen Bauteile des Schneidgerätes an dem Träger 100 gehaltert.

Die Speiseleitungen 9 bzw. 10 sind mit den Anschlußstücken 13a, 13b verschraubt.

Wie dies aus Fig. 8 zu erkennen ist, weist der Träger 100 weiterhin gegenüber den Verlängerungen 101 der Kontaktstücke 2a, 2b um die Längsachse herum um 90° versetzte Gewindebohrungen 105 auf, die zur Befestigung des hülsenförmig ausgebildeten Gehäuses 1a dienen. Dieses Gehäuse weist eine Aussparung 113 auf, die weitgehend dem Umriß des Betätigungshebels 8a des Schalters angepaß ist. Durch Lösen der Schraube 112, Drücken des Betätigungshebels 8a zum Schließen des Schalters und Vorschieben des Betätigungshebels 8a, was durch das Langloch des Federblattes 110 ermöglicht wird, kann der Betätigungshebel 8a im Inneren des Gehäuses 1a arretiert werden. Dies wird dadurch erreicht, daß der Betätigungshebel 8a an seinem vorderen Ende eine abgerundete Kante aufweist, die mit einer Schmalseite der Aussparung 113 unter Nockenwirkung in Eingriff kommen kann. Auf diese Weise kann das Schneidgerät im Dauerbetrieb ohne Betätigung des Betätigungshebels 8a betrieben werden. Wie dies aus Fig. 5 zu erkennen ist, sind die kreisrunden Öffnungen 15 der Ausführungsform nach Fig. 2 durch eine Vielzahl von kleineren Bohrungen 15a in den Kontaktstücken 2a ersetzt. Hierdurch ergibt sich eine vergrößerte Festigkeit bei geringer Wärmeleitung zum Handgriff hin.

Die Ausführungsform nach fig. 7 zeigt weiterhin eine Ausführungsform einer Kühlvorrichtung 7a in Form eines gebogenen Rohres mit Öffnungen, die auf die Schenkel des Schneidmessers gerichtet sind. Wie dies in Fig. 7 schematisch angedeutet ist, kann dieses gebogene Kühlluftrohr im Inneren des Gehäuses 1a mit kleinen Bohrungen 117 versehen sein, die einen Teil des Luftstromes in das Innere des Gehäuses des Handgriffes leiten und dieses kühlen, so daß auch im Dauerbetrieb eine angenehme Handhabung gewährleistet ist.

## Patentansprüche

1. Elektrisch beheiztes Schneidgerät zum Schneiden von Gummi und Kunststoffen, mit einem aus Flachmaterial bestehenden stromdurchflossenen Messer, das in der Ebene des Flachmaterials im wesentlichen U-förmig mit zwei Schenkeln ausgebildet ist, deren freie Enden mit den beiden Polen einer Speisestromquelle verbunden sind, dadurch gekennzeichnet, daß der die Schneide tragende Teil des flachen Messers (6) in einem Bereich, der zwischen den freien Enden der Schenkel (6b, 6c) und dem Verbindungsbereich liegt, aus der Ebene des Messers heraus abgewinkelt ist und daß der in Schneidrichtung vorn liegende Schenkel (6b) im Biegungsbereich und benachbart hierzu eine verringerte Breite aufweist.

2. Schneidgerät nach Anspruch 1, dadurch gekennzeichnet, daß die Abbiegung des Messers im wesentlichen rechtwinklig verläuft.

3. Schneidgerät nach Anspruch 1 oder 2, dadurch gekennzeichnet, daß das Schneidgerät ein Gehäuse (1) mit Kontaktstücken (2) aufweist, die mit mit der Speisestromquelle verbundenen Leitungen (9, 10) verbunden sind, und daß die freien Enden der Schenkel (6b, 6c) des Messers (6) über Klemmplatten (3) an die Kontaktstücke (2) angepreßt sind.

4. Schneidgerät nach einem der vorhergehenden Ansprüche, dadurch gekennzeichnet, daß eine Kühlvorrichtung (7) zur Kühlung der Kontaktstücke (2) sowie der Schenkel (6b, 6c) des Messers (6) vorgesehen ist.

5. Schneidgerät nach Anspruch 4, dadurch gekennzeichnet, daß die Kühlvorrichtung durch ein quer zur Längsrichtung der Schenkel (6b, 6c) verlaufendes Rohr (7) mit auf die Schenkel gerichteten Bohrungen gebildet ist, das aus einer Kühlluftquelle gespeist ist.

6. Schneidgerät nach Anspruch 4 oder 5, dadurch gekennzeichnet, daß die Kühlluftquelle in Abhängigkeit von der Betätigung eines den Stromkreis durch das Messer (6) schließenden Schalters (8, 11, 12, 13) ein- und ausschaltbar ist.

7. Schneidgerät nach einem der vorhergehenden Ansprüche, dadurch gekennzeichnet, daß in dem Gehäuse (1) ein in zumindestens eine der Speiseleitungen (9, 10) eingeschalteter Schalter (8, 11, 12, 13) angeordnet ist, der eine in einem Betätigungshebel (8) eingebettete Kontaktplate (11) aufweist, die über eine biegsame Litze (12) mit einem Kontaktstück (2) oder der Speiseleitung verbunden ist und daß die Kontaktplatte (11) einen Kontakt aufweist, der bei Betätigung des Betätigungshebels mit einem festen Kontakt (13) in Kontakt gebracht wird, der mit der Speiseleitung oder dem Kontaktstück (2) verbunden ist.

8. Schneidgerät nach einem der vorhergehenden -Ansprüche, dadurch gekennzeichnet, daß in den Kontaktstücken (2) im außerhalb des Gehäuses (1) liegenden Bereich zwischen diesem Gehäuse (1) und den Klemmplatten (3) Aussparungen (15) angeordnet sind, die die Wärmefeitung von dem Messer (6) zum Gehäuse (1) verringern.

9. Schneidgerät nach einem der Ansprüche 3 bis 8, dadurch gekennzeichnet, daß die Kontaktstücke (2a) in einer von dem Messer (6) abgewandten Richtung vorgespannt sind.

10. Schneidgerät nach Anspruch 9, dadurch gekennzeichnet, daß die Kontaktstücke (2a) Verlängerungen (101) aufweisen, die in gegenüberliegenden Nuten (106) eines Trägers (100) gleitend geführt sind.

11. Schneidgerät nach Anspruch 10, dadurch gekennzeichnet, daß die Verlängerungen (101) mit Langlöchern (101a) versehen sind, durch die hindurch sich in den Träger (100) eingeschraubte Schraubbolzen (103) erstrecken, und daß auf die aus den Verlängerungen (101) herausragenden Enden Muttern (104) aufgeschraubt sind, die gegen die freiliegende Oberfläche der Verlängerungen (101) der Kontaktstücke (2a) anliegen.

12. Schneidgerät nach einem der Ansprüche 9 bis 11, dadurch gekennzeichnet, daß der Träger (100) Befestigungsbohrungen (105) für ein hülsenförmiges Gehäuse (1a) aufweist.

## Claims

1. Electrically heated cutting device for cutting rubber and plastics, comprising a blade through which current flows and which consists of flat material and which in the plane of the flat material is made substantially U-shaped with two legs whose free ends are connected to the two poles of a supply current source, characterized in that the portion of the flat blade (6) carrying the cutting edge in a region lying between the free ends of the legs (6b, 6c) and the connecting region is bent out of the plane of the blade and that the leg (6b) lying at the front in the cutting direction comprises in the bend region and adjacent thereto a reduced width.

2. Cutting device according to claim 1, characterized in that the bend of the blade extends substantially at right-angles.

3. Cutting device according to claim 1 or 2, characterized in that the cutting device comprises a housing (1) with contact pieces (2) which are connected to the lines (9, 10) connected to the supply current source and that the free ends of the legs (6b, 6c) of the blade (6) are pressed via clamping plates (3) onto the contact pieces (2).

4. Cutting device according to any one of the preceding claims, characterized in that a cooling means (7) is provided for cooling the contact pieces (2) and the legs (6b, 6c) of the blade (6).

5. Cutting device according to claim 4, characterized in that the cooling means is formed by a tube (7) which extends transversely of the longitudinal direction of the legs (6b, 6c), comprises bores directed towards the legs and is fed from a cooling air source.

6. Cutting device according to claim 4 or 5, characterized in that the cooling air source is adapted to be switched on and off in dependence upon the actuation of a switch (8, 11, 12, 13) closing the circuit through the blade (6).

7. Cutting device according to any one of the preceding claims, characterized in that in the housing (1) a switch (8, 11, 12, 13) is disposed which is connected into at least one of the supply lines (9, 10) and which comprises a contact plate (11) which is embedded in an actuating lever (8) and which via a flexible stranded wire (12) is connected to a contact piece (2) or the supply line and that the contact plate (11) has a contact which on actuation of the actuating lever is brought into contact with a fixed contact (13) which is connected to the supply line or the contact piece (2).

8. Cutting device according to any one of the preceding claims, characterized in that in the contact pieces (2) in the region lying outside the housing (1) between said housing (1) and the clamping plates (3) recesses (15) are disposed which reduce the conduction of heat from the blade (6) to the housing (1).

9. Cutting device according to any one of claims 3 to 8, characterized in that the contact pieces (2a) are biased in a direction away from the blade (6).

10. Cutting device according to claim 9, characterized in that the contact pieces (2a) comprise extensions (101) which are guided slidingly in opposite grooves (106) of a support (100).

11. Cutting device according to claim 10, characterized in that the extensions (101) are provided with elongated slots (101a) through which bolts (103) screwed into the support (100) extend and that onto the ends projecting from the extensions (101) nuts (104) are screwed which bear against the exposed surface of the extensions (101) of the contact pieces (2a).

12. Cutting device according to any one of claims 9 to 11, characterized in that the support (100) comprises securing bores (105) for a sleeve- shaped housing (1a).

## Revendications

1. Appareil de coupe chauffé électriquement, destiné au coupage de caoutchouc et de matières synthétiques, qui comporte un couteau fait de matière plate, devant être parcouru par le courant, couteau qui, dans le plan de la matière plate, se présente en substance en forme de U et présente deux branches dont les extrémités libres sont reliées aux deux pôles d'une source de courant d'alimentation, caractérisé en ce que la partie du couteau (6) plat qui porte le tranchant, dans une zone qui se trouve entre les extrémités libres des branches (6b, 6c) et la zone de liaison de celles-ci, est coudée de façon à sortir du plan du couteau, et en ce que la branche (6b) qui se trouve vers l'avant dans le sens du coupage, présente, dans la zone de pliage et au voisinage de celle-ci, une largeur réduite.

2. Appareil de coupe suivant la revendication 1, caractérisé en ce que la partie pliée du couteau forme en substance un angle droit avec le reste du couteau.

3. Appareil de coupe suivant l'une ou l'autre des revendications 1 et 2, caractérisé en ce qu'il comporte un boîtier (1) muni d'éléments de contact (2) qui sont reliés à des conducteurs (9, 10) eux-mêmes reliés à la source d'alimentation en courant, et en ce que les extrémités libres des branches (6b, 6c) du couteau (6) sont pressées par des plaques de serrage (3) contre les éléments de contact (2).

4. Appareil de coupe suivant l'une quelconque des revendications précédentes caractérisé en ce qu'il est muni d'un dispositif de refroidissement (7), destiné au refroidissement des éléments de contact (2), ainsi qu'au refroidissement des branches (6b, 6c) du couteau (6).

5. Appareil de coupe suivant la revendication 4, caractérisé en ce que le dispositif de refroidissement est formé d'un conduit (7) qui prend une direction transversale par rapport à celle du sens longitudinal des branches (6b, 6c) et qui présente des ouvertures dirigées vers ces branches, le conduit (7) étant alimenté par une source d'air de refroidissement.

6. Appareil de coupe suivant l'une ou l'autre des revendications 4 et 5, caractérisé en ce que la source d'air de refroidissement peut être mise en circuit et mise hors circuit par actionnement d'un dispositif de commutation (8, 11, 12, 13) qui ferme le circuit électrique passant par le couteau (6).

7. Appareil de coupe suivant l'une quelconque des revendications précédentes, caractérisé en ce qu'il est muni d'un dispositif de commutation (8, 11, 12, 13) qui est monté dans le boîtier (1) et qui est connecté à l'un au moins des conducteurs d'alimentation (9, 10), ce dispositif de commutation (8, 11, 12, 13) comportant une plaque de contact (11), logée dans un levier d'actionnement (8), qui est reliée par un cordon flexible (12) à un élément de contact (2) ou au conducteur d'alimentation, et en ce que la plaque de contact (11) comporte un contact qui, lors de l'actionnement du levier d'actionnement, est mis en contact avec un contact fixe (13) relié au conducteur d'alimentation ou à l'élément de contact (2).

8. Appareil de coupe suivant l'une quelconque des revendications précédentes caractérisé en ce que les éléments de contact (2), dans la zone se trouvant en dehors du boîtier (1) qui est comprise entre ce boîtier (1) et les plaques de serrage (3), présentent des ouvertures (15), qui diminuent la conduction de la chaleur du couteau (6) au boîtier (1 ).

9. Appareil de coupe suivant l'une quelconque des revendications 3 à 8, caractérisé en ce que les éléments de contact (2a) sont soumis à une tension préalable dans un sens allant en s'éloignant du couteau (6).

10. Appareil de coupe suivant la revendication 9, caractérisé en ce que les éléments de contact (2a) présentent des prolongements (101) qui sont guidés à glissement dans des rainures (106) prévues en opposition l'une par rapport à l'autre qui sont creusées dans un support (100).

11. Appareil suivant la revendication 10, caractérisé en ce que les prolongements (101) sont percés de boutonnières (101 a) que traversent des boulons (103) vissés dans le support (100), et en ce que sur les extrémités qui s'avancent à l'extérieur des prolongements (101) sont vissés des écrous (104) qui prennent appui sur la surface libre des prolongements (101) des éléments de contact (2a).

12. Appareil de coupe suivant l'une quelconque des revendications 9 à 11, caractérisé en ce que le support (100) présente des creux de fixation (105) qui sont destinés à la fixation d'un boîtier (1a) se présentant sous forme de douille.
